# EUROPÄISCHE PATENTSCHRIFT

(11) **EP 0 595 378 B1**
(45) Veröffentlichungstag und Bekanntmachung des Hinweises auf die Patenterteilung: **20.11.1996**
(21) Anmeldenummer: 93202451.6
(22) Anmeldetag: 19.08.1993
(51) Int. Cl.: F26B 3/08, F26B 25/00

(54) **Reaktor zum Trocknen wasserhaltiger Feststoffe in einem beheizten Wirbelbett und Verfahren zum Betreiben des Reaktors**
Reactor for drying aqueous solids in a heated fluidized bed and process for operating the reactor
Réacteur pour sécher des solides aqueux dans un lit fluidisé chauffé et procédé d'opération pour le réacteur

(30) Priorität: 25.09.1992 DE 4232110
(43) Veröffentlichungstag der Anmeldung: 04.05.1994
(73) Patentinhaber: METALLGESELLSCHAFT AG, 60323 Frankfurt am Main (DE)
(72) Erfinder: Weiss, Hans-Jürgen, Dr., D-61440 Oberursel 4 (DE); Frank, Wolfgang, D-65760 Eschborn (DE); Lewandowski, Wladislaw, D-65824 Schwalbach (DE); Scheler, Wolfgang, D-61352 Bad Homburg (DE)

(56) Entgegenhaltungen:
- DE-A- 2 217 578
- DE-C- 156 981
- US-A- 2 412 057
- US-A- 2 668 041
- US-A- 4 492 040

## Beschreibung

Die Erfindung betrifft einen Reaktor zum Trocknen eines wasserhaltigen Feststoffes in einem beheizten Wirbelbett, wobei sich im Reaktor über dem Wirbelbett ein Brüdensammelraum mit einem Brüdenauslaß befindet und über dem Brüdensammelraum eine Zufuhreinrichtung für den wasserhaltigen Feststoff angeordnet ist, sowie ein Verfahren zum Betreiben des Reaktors.

Reaktoren dieser Art mit beheiztem Wirbelbett sind bekannt, sie sind z.B. im deutschen Patent 29 01 723 und im dazu korrespondierenden US-Patent 4 295 281 sowie im deutschen Patent 36 44 806 und in DE-A-39 43 366 beschrieben. In diesen Veröffentlichungen wird nicht darauf eingegangen, wie man die wasserhaltigen Feststoffe, die bei der Anlieferung bevorzugt Klumpen bilden, möglichst feinteilig und gleichmäßig auf das Wirbelbett aufgibt. Aus dem US-Patent 2 412 057 ist eine um eine senkrecht Achse rotierende, tellerartige Scheibe bekannt, um zu trocknendes Gut auszuschleudern. Das Gut fließt von einer Zuführeinrichtung auf die rotierende Scheibe.

Der Erfindung liegt die Aufgabe zugrunde, beim eingangs genannten Reaktor die wasserhaltigen Feststoffe auf einfache und wirksame Weise im Brüdensammelraum so zu zerteilen, daß größere Klumpen zerstört werden. Gleichzeitig sollen die Feststoffe möglichst gleichmäßig auf die Oberseite des Wirbelbettes verteilt werden. Erfindungsgemäß gelingt dies dadurch, daß im Brüdensammelraum unterhalb der Zufuhreinrichtung eine um eine senkrechte Achse drehbare, etwa konische Verteilerfläche angeordnet ist, die ein Gefälle entsprechend einem gegen die Horizontale gemessenen Winkel von 25 bis 70° und mindestens eine Ausnehmung aufweist, welche 30 bis 90% der theoretischen Gesamtfläche der Verteilerfläche umfaßt.

Die etwa konische Verteilerfläche ist nicht geschlossen, sondern weist eine oder mehrere Ausnehmungen auf, durch welche ein Teil der Feststoffe von der Verteilerfläche kommend hindurchtritt. Diese durch die Ausnehmung oder Ausnehmungen fallenden Feststoffe werden durch die rotierende Verteilerfläche weniger weit radial nach außen bewegt, so daß auch der unter der Verteilerfläche liegende Zentralbereich des Wirbelbettes in gleicher Weise wie die Außenbereiche ziemlich gleichmäßig mit Feststoffen beaufschlagt werden kann. Trotzdem wirkt auch hierbei die Verteilerfläche als Prallfläche, welche insbesondere größere Agglomerate der von oben herabfallenden Feststoffe aufbricht.

Der Brüdensammelraum ist üblicherweise zu mindestens 80 % und häufig zu etwa 100 % mit Wasserdampf gesättigt. Dieser Wasserdampf kommt oberhalb der Verteilerfläche mit den wasserhaltigen, kalten Feststoffen in Berührung und kondensiert an ihrer Oberfläche. Dies begünstigt die Agglomeratbildung, welcher man durch die rotierende Verteilerfläche entgegenwirkt. Durch geeignete Wahl der Umdrehungsgeschwindigkeit der Verteilerfläche läßt sich ihre Wirkung an die Aufgaben, die der jeweilige Feststoff stellt, anpassen. Zumeist liegen die Umdrehungsgeschwindigkeiten im Bereich von 20 bis 250 Umdrehungen pro Minute.

Bei den zu trocknenden körnigen Feststoffen kann es sich z.B. um Kohle, Braunkohle, Sand, Erze oder auch um Schlämme der verschiedensten Art handeln.

Vorzugsweise hat die Verteilerfläche einen größten Durchmesser vom 0,1- bis 0,4-fachen des Durchmessers der Oberseite des Wirbelbettes. Um die Funktion der Verteilerfläche zum möglichst gleichmäßigen Ausbreiten der Feststoffe auf dem Wirbelbett zu verbessern und um gleichzeitig auch das Zerbrechen von Klumpen zu intensivieren, kann man die Oberfläche der Verteilerfläche mit Vorsprüngen besetzen. Bei solchen Vorsprüngen kann es sich z.B. um Nocken, Zähne oder Rippen nandeln.

Ausgestaltungsmöglichkeiten des Reaktors und Einzelheiten seines Betriebs werden mit Hilfe der Zeichnung erläutert. Es zeigt:
- Fig. 1: einen Längsschnitt durch den Reaktor in schematischer Darstellung,
- Fig. 2: einen Schnitt nach der Linie A-A durch die Vorratskammer der Fig. 1,
- Fig. 3: die Ansicht einer ersten Form der Verteilerfläche in perspektivischer Darstellung,
- Fig. 4: eine Draufsicht auf die Verteilerfläche der Fig. 3, in Richtung des Pfeils B gesehen und
- Fig. 5: die Draufsicht auf eine weitere Form der Verteilerfläche.

Im Reaktor (1) werden wasserhaltige, körnige Feststoffe in einem Wirbelbett (2) getrocknet, welches durch eine Wärmetauscher-Einrichtung (3) indirekt beheizt wird. Als Wirbelmedium dient bevorzugt überhitzter Wasserdampf, den man durch die Leitung (4) heranführt und über einen Düsenrost (5), der z.B. durch horizontale Rohre gebildet sein kann, in das Wirbelbett (2) leitet. Der durch die Trocknung gebildete Wasserdampf sammelt sich zusammen mit dem Wirbelmedium im Brüdensammelraum (8) über dem Wirbelbett (2), wobei man die wasserdampfreiche Atmosphäre durch den Brüdenauslaß (9) abzieht. Weitgehend getrocknete Feststoffe entnimmt man am unteren Ende des Reaktors (1) durch eine Dosierschleuse (10).

Die zu trocknenden Feststoffe gibt man durch eine Einlaßschleuse (11) in eine Vorratskammer (12), deren Boden (13) eine Auslaßöffnung (14) aufweist, vgl. auch Fig. 2. Ein Sichelschieber (16), der über dem Boden (13) in Richtung des Pfeils (15) bewegt wird, schiebt die Feststoffe zum Auslaß (14). Im Abstand über dem Auslaß (14) befindet sich ein starrer, konischer Schirm (17), vgl. Fig. 1, der verhindert, daß die Feststoffe der Vorratskammer (12) unkontrolliert durch den Auslaß (14) nach unten fallen. Durch den Auslaß (14) ist auch die senkrechte Welle (18) geführt, an deren unterem Ende eine etwa konische Verteilerfläche (19) befestigt ist. Über die nach außen geführte Welle (18) kann die Verteilerfläche (19) in an sich bekannter, nicht dargestellter Weise durch einen Antrieb um eine vertikale Achse mit regulierbarer Geschwindigkeit angetrieben werden. Die Drehbewegung der Verteilerfläche (19) erfolgt unabhängig von der Bewegung des Sichelschiebers (16), zu welchem ein eigener, nicht dargestellter Antrieb gehört.

Um zu verhindern, daß wasserdampfreiche Brüden vom Brüdensammelraum (8) durch den Auslaß (14) in störender Menge nach oben in die Vorratskammer (12) eindringen, kann man durch Zufuhr z.B. von Luft oder Stickstoff durch die Leitung (20) in der Kammer (12) einen etwa gleichen Druck wie im Brüdensammelraum (8) aufrechterhalten.

Die vom Sichelschieber (16) zum Auslaß (14) bewegten wasserhaltigen Feststoffe fallen nach unten und treffen auf die rotierende Verteilerfläche (19). Dadurch werden Feststoff-Agglomerate zerbrochen und gleichzeitig wird durch die Formgebung der Verteilerfläche (19) dafür gesorgt, daß die Feststoffe möglichst gleichmäßig auf die Oberseite des Wirbelbettes (2) verteilt werden.

Eine Möglichkeit der Form der Verteilerfläche (19) zeigen die Fig. 3 und 4, dabei ist Fig. 3 eine perspektivische Ansicht und Fig. 4 eine Draufsicht in Richtung des Pfeils (B) in Fig. 3 gesehen. Die konische Verteilerfläche (19) weist zwei Ausnehmungen (20a) und (20b) auf, so daß die Fläche (19) teilweise durchbrochen ist. In der Praxis kann die Form dieser Ausnehmungen in einem weiten Bereich variieren, auch kann eine Verteilerfläche nur eine oder aber mehrere Ausnehmungen aufweisen. Ohne diese Ausnehmungen würde der größte Durchmesser der Verteilerfläche (19) einen Kreis beschreiben, vgl. Fig. 4, wo dieser Kreis im Bereich der Ausnehmungen (20a) und (20b) gestrichelt angedeutet ist. Der so gebildete geschlossene Kreis begrenzt die theoretische Gesamtfläche der Verteilerfläche (19); bei dieser theoretischen Gesamtfläche werden die Ausnehmungen nicht berücksichtigt. Die Ausnehmungen selbst umfassen eine Fläche, welche 30 bis 90 % der theoretischen Gesamtfläche der Verteilerfläche (19) entspricht. Die Größe und Form der Ausnehmungen (20a) und (20b) kann verschieden gewählt sein, damit kann man die Ausgestaltung der Verteilerfläche an unterschiedliche Aufgaben anpassen. Üblicherweise hat die Verteilerfläche (19) einen größten Durchmesser (D), vgl. Fig. 4, vom 0,1- bis 0,4-fachen des Durchmessers der Oberseite des Wirbelbettes (2).

Fig. 5 zeigt eine etwas anders geformte Verteilerfläche (19a), welche man bevorzugt in Richtung des Pfeils (22) um die vertikale Welle (18) dreht. Die Ausnehmungen (23a) und (23b) werden nach außen durch die gestrichelte Kreislinie begrenzt, die den größten Durchmesser markiert. Bei dieser Verteilerfläche (19a) ist auch dargestellt, wie man die Oberseite der Verteilerfläche z.B. mit Nocken (23) oder Rippen (24) besetzen kann, um einerseits das Aufbrechen von Feststoff-Klumpen beim Drehen der Fläche (19a) zu verstärken und um andererseits die Feststofführung zu beeinflussen. Durch Vorsprünge solcher Art kann man die gleichmäßige Verteilung der Feststoffe auf das Wirbelbett (2) verbessern.

## Patentansprüche

1. Reaktor (1) zum Trocknen eines wasserhaltigen Feststoffes in einem beheizten Wirbelbett (2), wobei sich im Reaktor (1) über dem Wirbelbett ein Brüdensammelraum (8) mit einem Brüdenauslaß (9) befindet und über dem Brüdensammelraum eine Zufuhreinrichtung (11,14) für den wasserhaltigen Feststoff angeordnet ist, dadurch gekennzeichnet, daß im Brüdensammelraum (8) unterhalb der Zufuhreinrichtung eine um eine senkrechte Achse (18) drehbare, etwa konische Verteilerfläche (19, 19a) angeordnet ist, die ein Gefälle entsprechend einem gegen die Horizontale gemessenen Winkel von 25 bis 70° und mindestens eine Ausnehmung (20 a, b; 23 a, b) aufweist, welche 30 bis 90 % der theoretischen Gesamtfläche der Verteilerfläche umfaßt.

2. Reaktor nach Anspruch 1, dadurch gekennzeichnet, daß die Verteilerfläche (19, 19a) einen größten Durchmesser vom 0,1- bis 0,4-fachen des Durchmessers der Oberseite des Wirbelbettes (2) aufweist.

3. Reaktor nach Anspruch 1 oder 2, dadurch gekennzeichnet, daß die Oberfläche der Verteilerfläche (19 a) mit Vorsprüngen (23, 24) besetzt ist.

4. Verfahren zum Betreiben eines Reaktors zum Trocknen eines wasserhaltigen Feststoffes nach einem der Ansprüche 1-3, dadurch gekennzeichnet, daß die Verteilerfläche (19, 19 a) mit 20 bis 250 Umdrehungen pro Minute gedreht wird.

## Claims

1. A reactor (1) for drying a hydrous solid in a heated fluidised bed (2), with a vapour collection chamber (8) with a vapour outlet (9) being located in the reactor (1) above the fluidised bed and a supply means (11, 14) for the hydrous solid being arranged above the vapour collection chamber, characterised in that an approximately conical distributor surface (19, 19a) rotatable about a vertical axis (18) is arranged in the vapour collection chamber (8) beneath the supply means, which surface has a slope corresponding to an angle, measured against the horizontal, of 25 to 70° and at least one recess (20 a, b; 23 a, b) which comprises 30 to 90% of the theoretical total surface area of the distributor surface.

2. A reactor according to Claim 1, characterised in that the distributor surface (19, 19 a) has a maximum diameter of 0.1 to 0.4 times the diameter of the upper side of the fluidised bed (2).

3. A reactor according to Claim 1 or 2, characterised in that the surface of the distributor surface (19 a) is occupied by projections (23, 24).

4. A method for operating a reactor for drying a hydrous solid according to one of Claims 1 - 3, characterised in that the distributor surface (19, 19 a) is rotated at 20 to 250 revolutions per minute.

## Revendications

1. Réacteur (1) de séchage d'une matière solide aqueuse dans un lit (2) fluidisé chauffé, un espace (8) collecteur de buées, ayant une sortie (9) pour les buées, se trouvant dans le réacteur (1) au-dessus du lit fluidisé et un dispositif (11, 14) d'amenée de la matière solide aqueuse étant prévu au-dessus de l'espace collecteur des buées, caractérisé en ce qu'il est prévu, dans l'espace (8) collecteur de buées en-dessous du dispositif d'amenée, une surface (19, 19a) formant un répartiteur, sensiblement conique, et pouvant tourner par rapport à un axe (18) vertical, qui a une inclinaison correspondant à un angle de 25 à 70° mesuré par rapport à l'horizontale et qui comporte au moins un évidement (20a, b ; 23a, b) représentant de 30 à 90 % de la surface totale théorique du répartiteur.

2. Réacteur suivant la revendication 1, caractérisé en ce que la surface (19, 19a) formant un répartiteur a un grand diamètre représentant de 0,1 à 0,4 fois le diamètre de la face supérieure du lit (2) fluidisé.

3. Réacteur suivant la revendication 1 ou 2, caractérisé en ce que la surface (19a) formant un répartiteur est munie de saillies (23, 24).

4. Procédé pour faire fonctionner un réacteur de séchage d'une matière solide aqueuse suivant l'une des revendications 1 à 3, caractérisé en ce qu'il consiste à faire tourner la surface (19, 19a) formant un répartiteur à 20 à 250 tours à la minute.
